# EUROPÄISCHE PATENTANMELDUNG

(11) **EP 2 400 098 A2**
(43) Veröffentlichungstag der Anmeldung: **28.12.2011**
(21) Anmeldenummer: 11005134.9
(22) Anmeldetag: 24.06.2011
(51) Int. Cl.: E06B 1/04

(54) **Rahmenstrukturelement und Verfahren zur Montage eines Rahmenstrukturelementes**

(30) Priorität: 25.06.2010 DE 102010025075
(71) Anmelder: PUR Möbelprofile-Vertriebs GmbH, 49509 Recke (DE)
(72) Erfinder: Barnert, Josef, 49509 Recke (DE); Kellinghaus, Robert, 49497 Mettingen (DE)
(74) Vertreter: Schober, Mirko

(57) **Zusammenfassung**

Das Rahmenstrukturelement, insbesondere für Tür- oder Fensterrahmen, weist ein Verbindungs- und Montageprofil (2), ein Ziermodul (4) und ein Anschlagmodul (5) auf. Das Anschlagmodul und das Verbindungs- und Montageprofil (2) sind miteinander verbunden. Das Ziermodul (4) ist in das Verbindungs- und Montageprofil (2) eingeschoben. Beim Verfahren zur Montage eines Rahmenstrukturelementes werden zunächst ein Ziermodul (4) und ein Anschlagmodul (5) mit daran vorgesehenem Verbindungs- und Montageprofil (2) entsprechend der Maße der Türöffnung vorgefertigt und beim Einbau in der Türöffnung zu dem Rahmenstrukturelement zusammengesetzt.

## Beschreibung

Die Erfindung betrifft ein Rahmenstrukturelement, insbesondere für Tür- und Fensterrahmen sowie ein Verfahren zur Montage eines Rahmenstrukturelementes und dessen Verwendung.

Es ist nach dem Stand der Technik bekannt, dass beim Einbau beispielsweise von Türen und/oder Fenstern vorgefertigte Rahmen bzw. Zargenelemente zum Einsatz kommen. Dabei handelt es sich um Rahmenelemente, die meist aus Holz oder Holzersatzwerkstoffen gefertigt sind und in der Regel nach Art von Nut- und Federverbindungen ineinander greifen. Um die Ränder der Wandöffnungen, die mit solchen Rahmenelementen versehen werden sollen, hinreichend zu verblenden, sind diese Rahmenelemente in der Regel so gestaltet, dass sich durch das Zusammenstecken der einzelnen Teile der Rahmenelemente ein Profil ergibt, welches im Querschnitt eine Art U-Form aufweist und sich um den Rand der Maueröffnung legt.

Aus ästhetischen Gesichtspunkten ist dabei in der Regel gewünscht, dass keine Befestigungselemente, wie beispielsweise Verschraubungen, von außen sichtbar sind. Daher werden derartige Fertigrahmen bzw. Fertigzargen in der Regel mit Bauschaum in ihrer Einbaulage fixiert und verklebt. Nachteilig ist, dass eine zerstörungsfreie Demontage dieser Rahmenstrukturen dann in der Regel nicht mehr möglich ist.

Die fehlende Demontagemöglichkeit ist insbesondere bei Einsatzzwecken, bei denen Wandaufbauten nur von temporärem Bestand sein sollen, wie beispielsweise dem Messebau, nachteilig. Demontier-bare Rahmenelemente könnten in diesem Einsatzgebiet beispielsweise nach Beendigung einer Ausstellung demontiert werden und in einem neuen, anders gestalteten Messeaufbau wiederverwendet werden. Diese Möglichkeit bieten eingeklebte bzw. eingeschäumte Rahmenelemente nicht. Ähnliche Nachteile ergeben sich allerdings auch bei der Verwendung in dauerhaften Bauwerken, beispielsweise wenn Renovierungsarbeiten anfallen und bei Malerarbeiten die Rahmen aufwendig abgeklebt werden müssen. Ein weiterer Nachteil entsteht bei der nachträglichen Verlegung von Kabeln. Diese können nach Stand der Technik bereits nachträglich hinter lösbaren Sockelleisten geführt werden. Wenn diese Kabel jedoch beispielsweise um den Rahmen einer Tür herumgeführt werden müssen, so bleibt oft nichts anderes übrig, als das Kabel hufeisenförmig um die Tür herum zu verlegen. In diesen Fällen müssen bei herkömmlichen Rahmenelementen den Türrahmen umlaufende Kabel optisch in Kauf genommen werden oder es müssen zur wenigstens notdürftigen Verblendung in aufwendiger Arbeit Kabelkanäle um den Türrahmen angeordnet werden, womit allerdings auch keine befriedigende optische Wirkung erzielt wird.

Aufgabe der Erfindung ist es daher, ein Rahmenstrukturelement und ein Verfahren zu dessen Montage anzugeben, welches es ermöglicht, die angeführten Nachteile zu vermeiden.

Gelöst wird die Aufgabe durch ein Rahmenstrukturelement mit den Merkmalen des Anspruchs 1 sowie ein Verfahren zur Montage eines Rahmenstrukturelements mit den Merkmalen des Anspruchs 11.

Erfindungsgemäß weist das Rahmenstrukturelement ein Verbindungs- und Montageprofil, im Folgenden Montageprofil, ein Ziermodul und ein Anschlagmodul auf. Ziermodule und Anschlagmodul sind dabei beispielsweise aus Holz oder Holzersatzwerkstoffen gefertigte Verblendungselemente, die zusammengesetzt ein kastenförmiges Profil bilden, welches mit seinem Querschnitt den Rand der Wandöffnung U-förmig umgreift und das den optischen Eindruck des Türrahmens prägende Element bildet. Das Verbindungs- und Montageprofil dient dazu, beide Elemente zu verbinden und einem aus einer Mehrzahl erfindungsgemäßer Rahmenstrukturelemente zusammengesetzten Rahmen, beispielsweise einem Tür- oder Fensterrahmen, die notwendige mechanische Strukturstabilität zu verleihen. Bei dem Montageprofil kann es sich beispielsweise um ein Aluminiumprofil, vorzugsweise ein Aluminiumstrangpreßprofil handeln. Prinzipiell sind aber auch andere metallische oder nicht metallische Werkstoffe denkbar.

Das Anschlagmodul wird gemeinsam mit dem Montageprofil vormontiert. Dabei ist vorzugsweise das Montageprofil so ausgebildet, dass Eckbereiche der Rahmenkonstruktion in einfacher aber stabiler Weise ausgeführt werden können. So ist es beispielsweise denkbar, Nuten vorzusehen, so dass im Falle einer Rahmenkonstruktion, bei der das Montageprofil auf die gewünschte zu verarbeitende Länge abgelängt und mit einer Gehrung versehen wird, eine entstehende Gehrungsecke durch das Einschieben und Sichern von Verbindungselementen in entsprechende Nuten verbunden werden kann. Dabei ist es möglich, die Verbindungselemente zusätzlich beispielsweise durch Schrauben zu sichern. Die Verbindung des aus den Montageprofilen gebildeten Rahmens mit dem Anschlagmodul kann auf verschiedene Weise erfolgen, so sind beispielsweise Verklebungen möglich. Im Hinblick auf eine eventuelle Demontier-barkeit sind auch lösbare Bauteileverbindungen, wie z.B. Schraubverbindungen, denkbar.

Das Montageprofil ist so gestaltet, dass es in der Lage ist, das den Rahmen füllende Element, d.h. das Türblatt oder eine Fensterscheibe, aus Richtung des Anschlagmoduls aufzunehmen. Dementsprechend ist es so gestaltet, dass beispielsweise Dichtelemente zum Anschlagen von Türen oder Fixierelemente, die beispielsweise nach Art einer Clipsverbindung in der Lage sind, eine Scheibe in dem Rahmen zu befestigen, aufgenommen werden können. Das so gebildete Rahmenelement kann nun von der einen Seite einer Wandöffnung in diese eingeschoben werden. In diesem vormontierten Zustand sind noch Bereiche des Montageprofils zugänglich, die später durch das Ziermodul verdeckt werden. Dadurch ist es möglich, eine Verbindung des Anschlagmoduls mit der Wand, beispielsweise durch Verschraubungen, an diesen Bereichen vorzusehen, die mit der Montage des Ziermoduls verblendet werden. Da die den Rahmen füllenden Elemente, d.h. beispielsweise Türblätter oder Fensterscheiben, an dem Verbund aus Anschlagmodul und Montageprofil aufgenommen werden, ist so mit der Montage des in beschriebener Weise vormontierten Rahmens deren sicherer Halt gewährleistet.

Erfindungsgemäß wird das Ziermodul in das Montageprofil eingeschoben. Es ist zwar prinzipiell möglich, zusätzliche Maßnahmen zur Sicherung des Ziermoduls in der eingeschobenen Position vorzusehen, vorzugsweise sind diese jedoch nicht nötig, da das Ziermodul im Montageprofil zwischen Flächen des Montageprofils derart eingeklemmt wird, dass es ausreichend Halt findet, um seine reine Verblendungsfunktion zu erfüllen. Das Ziermodul kann so in einfacher Weise jederzeit entfernt werden, wodurch der Raum zwischen der Wand und der erfindungsgemäßen Rahmenkonstruktion zugänglich wird. Dadurch ist es möglich, in diesem Raum auch nachträglich jederzeit Kabel, beispielsweise für elektrische Leitungen oder Telekommunikationseinrichtungen, zu verlegen.

Die erfindungsgemäße Einschiebeverbindung zwischen Montageprofil und Ziermodul sowie die steife Rahmenkonstruktion aus Montageprofil und Anschlagmodul werden vor allem durch die Geometrie des Montageprofils ermöglichst. Dies ist vorzugsweise nach Art eines T-Trägers oder Doppel-T-Trägers ausgebildet, wobei die Aussparungsbereiche der T- bzw. der Doppel-T-Struktur zur Aufnahme von Teilbereichen der Laibungsbereiche von Ziermodul und Anschlagmodul dienen. Die Laibungsbereiche von Zier- und Anschlagmodul sind dabei vorzugsweise ineinander fluchtend ausgerichtet, wodurch beim Betrachten der Rahmenstruktur der Eindruck einer monolithischen Konstruktion in Kastenform entsteht.

Anschlagmodul und Ziermodul sind dabei durch einen Teilbereich des Montageprofils voneinander getrennt, der eine Art Zwischenlage zwischen den beiden Modulen bildet und vorzugsweise in der Tiefenrichtung, d.h. der zur Wand rechtwinkligen Richtung, eine geringere Ausdehnung aufweist als in den zur Wand parallelen Richtungen.

An diesen, beide Module trennenden Bereich können sich weitere Bereiche anschließen, die zum Einen zur Versteifung der Rahmenkonstruktion und zum Anderen zur erfindungsgemäßen Befestigung bzw. Verklemmung der Module mit dem Montageprofil bzw. des Montageprofils mit der Wand dienen.

Die Erfindung wird im Folgenden anhand der Figuren 1 bis 5 schematisch näher erläutert.
Figur 1 zeigt eine Schnittdarstellung eines beispielhaften erfindungsgemäßen Rahmenstrukturelementes.
Figur 2 zeigt schematisch ein beispielhaftes erfindungsgemäßes Rahmenstrukturelement in einer alternativen Ausführungsform.
Figur 3 zeigt schematisch eine Schnittdarstellung des vormontierten Verbundes aus Montageprofil und Anschlagmodul eines beispielhaften erfindungsgemäßen Rahmenstrukturelements.
Figur 4 zeigt ein beispielhaftes Montageprofil eines erfindungsmäßen Rahmenstrukturelements in einer weiteren alternativen Ausführungsform.
Figur 5 zeigt den Eckbereich einer beispielhaften Rahmenkonstruktion im vormontierten Zustand von Montageprofil und Anschlagmodul eines beispielhaften erfindungsgemäßen Rahmenstrukturelements.

Das erfindungsgemäße Rahmenstrukturelement dient hauptsächlich zur Verblendung der Ränder einer Öffnung in einer Wand 3. Diese werden mit aus erfindungsgemäßen Rahmenstrukturelementen gebildeten Rahmen verblendet, wobei die so gebildeten Rahmen in der Lage sind, Flächenelemente 1 zum Verschließen der Öffnung aufzunehmen. Bei dem Flächenelement 1 kann es sich dabei um Türen unterschiedlicher Bauart handeln, wobei beispielsweise stumpf einschlagende Türen, Falztüren oder Ganzglastüren geeignet sind. Alternativ können auch andere Flächenelemente, beispielsweise Fensterscheiben oder plattenförmige Elemente, beispielsweise zum Verschlie-βen von Öffnungen, bei sogenannten Kämpferkonstruktionen aufgenommen werden.

In der Einbaulage trennt das Montageprofil 2 das Anschlagmodul 5 und das Ziermodul 4. Dabei bildet ein Bereich 2b des Montageprofils 2 eine Art Zwischenlage zwischen dem Bereich 5a des An-schlagmoduls 5 und dem Bereich 4a des Anschlagmoduls 4. Die Bereiche 4a und 5a befinden sich im Bereich der Türlaibung und werden mit dem Montagemodul verbunden. Vorzugsweise geschieht dies im Fall des Bereichs 5a des Anschlagmoduls 5 durch eine feste Verbindung während der Vormontage, wobei es beispielsweise möglich ist, einen zur Wand orientierten und damit in der Einbaulage nicht sichtbaren Bereich 2d des Montageprofils für eine Verschraubung mit dem Bereich 5a des Anschlagmoduls 5 oder eine ähnliche Bauteilverbindung zu nutzen. Der Vorteil der Vorgehensweise beruht dabei darauf, dass der Bereich 2d des Montageprofils bei der Vormontage gut zugänglich und in der Einbaulage optisch nicht sichtbar ist.

Bei der Verbindung von Ziermodul und Montageprofil reicht es vorteilhafterweise aus, einen Bereich 4a des Ziermoduls 4 zwischen Bereiche 2e und 2c des Montageprofils 2 einzuschieben, wobei aufgrund einer Klemmkraft, die die Bereiche 2c und 2e des Montageprofils auf den Bereich 4a des Ziermoduls ausüben, das Ziermodul in seiner Einbaulage gehalten wird. Dabei ist es möglich, Oberflächenmodifikationen 2g, beispielsweise nach Art einer Riffelprofilierung, in den Bereichen 2c und/oder 2e vorzunehmen, so dass die Haltewirkung der Klemmkraft zusätzlich verstärkt wird.

Vorteilhafterweise weist das Montageprofil in seinem in die Wanddurchtrittsöffnung hineinragenden Bereich eine Profilierung 2a auf, die zur Aufnahme von Anlageelementen 6 geeignet ist. Je nach Art des von der Rahmenkonstruktion aufzunehmenden Flächenelements 1 kann es sich hierbei beispielsweise um Türdichtungen handeln, aber auch um Halteelemente, beispielsweise für Glasscheiben, die beispielsweise nach Art einer Clipsverbindung in die Profilierung 2a eingreifen können.

Um aus den erfindungsgemäßen Rahmenstrukturelementen eine Rahmenstruktur schaffen zu können, ist es vorteilhaft, Profilierungen 2f zur Aufnahme von Verbindungselementen 7 vorzusehen. Die Verbindungselemente 7 dienen dazu, Montageprofile im Bereich der Ecken eines Rahmens miteinander zu verbinden. Vorteilhafterweise sind die Profilierungen 2f dabei nach Art einer Nut ausgebildet, in die die Verbindungselemente eingeschoben und dort beispielsweise mit Schrauben gesichert werden können, so dass Verbindungselement und dessen Verschraubung bei demontiertem Ziermodul von außen zugänglich sind, bei montiertem Ziermodul jedoch durch dieses verdeckt und somit ohne störenden Einfluss auf die Optik der Rahmenkonstruktion sind. Vorzugsweise wird dies dadurch erreicht, dass die Profilierungen 2f im Bereich der Bereiche 2c des Montageprofils 2 zwischen Anschlagmodul 5 und Ziermodul 4 derart vorgesehen sind, dass sie aus Richtung der zur Aufnahme des Bereichs 4a des Ziermoduls 4 vorgesehenen Zone zwischen den Bereichen 2c und 2e des Montageprofils 2 zugänglich sind.

Ziermodul 4 und Anschlagmodul 5 sind vorzugsweise derart gestaltet, dass die an ihren die Wand 3 umgreifenden Enden Abschnitte 4b und 5b aufweisen, die zur Wand hin vorstehen. Dadurch entsteht im Bereich des Randes in der Öffnung der Wand 3 eine Beabstandung 4c bzw. 5c zwischen Wand und Ziermodul 4 bzw. Anschlagmodul 5, die es erlaubt, noch in dem umgriffenen Wandbereich vorhandene alte Türzargen zu verblenden, ohne diese entfernen zu müssen. Des Weiteren kann der so entstehende Raum zur Aufnahme beispielsweise elektrischer Leitungen oder Telekommunikationseinrichtungen dienen.

Eine weitere Variante sieht vor, die Bereiche 4b und 5b derart zu verlängern, dass zwischen ihnen statt der Wand ein zweites Montageprofil vorgesehen werden kann. Eine derartige Konstruktion kann beispielsweise als Kämpferprofil oder -pfosten beim Bau mehrfeldriger Rahmenkonstruktionen verwendet werden.

## Patentansprüche

1. Rahmenstrukturelement, insbesondere für Tür- oder Fensterrahmen, ein Verbindungs- und Montageprofil (2), ein Ziermodul (4) und ein Anschlagmodul (5) aufweisend, wobei Anschlagmodul (5) und das Verbindungs- und Montageprofil (2) miteinander verbunden sind und das Ziermodul (4) in das Verbindungs- und Montageprofil (2) eingeschoben ist.

2. Rahmenstrukturelement nach Anspruch 1,
**dadurch gekennzeichnet,**
**dass** das Ziermodul (4) und Anschlagmodul (5) im eingebauten Zustand flächenbündig zueinander ausgerichtet sind, wobei die Flächen durch ein Bereich (2b) des Verbindungs- und Montageprofils (2) nach Art einer Zwischenlage voneinander getrennt werden.

3. Rahmenstrukturelement nach Anspruch 2,
**dadurch gekennzeichnet,**
**dass** der Bereich (2b) des Verbindungs- und Montageprofils (2), durch den Ziermodul (4) und Anschlagmodul (5) im eingebauten Zustand nach Art einer Zwischenlage voneinander getrennt werden, in der Tiefenrichtung (Z) der Tür eine geringere Ausdehnung aufweist als im Fall der Seitenholme der Rahmenstruktur in deren Breitenrichtung (X) und im Fall eines Querstücks der Rahmenstruktur in deren Höhenrichtung (Y), vorzugsweise mindestens im Verhältnis 3 : 1.

4. Rahmenstrukturelement nach einem der Ansprüche 1 - 3,
**dadurch gekennzeichnet,**
**dass** das Ziermodul (4) und das Anschlagmodul (5) im eingebauten Zustand mit ihren Laibungsbereichen (4a, 5a) ineinander fluchten.

5. Rahmenstrukturelement nach einem der Ansprüche 1 - 4,
**dadurch gekennzeichnet,**
**dass** das Ziermodul (4) und/oder Anschlagmodul (5), vorzugsweise im Bereich seines äußeren Umrisses, einen in Richtung der Wand vorstehenden Bund (4b, 5b) zur Anlage an der Wand odre einem weiteren Verbindungs- und Montageprofil (2) aufweist.

6. Rahmenstrukturelement nach einem der Ansprüche 1 - 5,
**dadurch gekennzeichnet,**
**dass** die Querstück- und Seitenholmabschnitte des Verbindungs- und Montageprofils (2) an den Gehrungsecken der Rahmenstruktur, vorzugsweise durch in einer dafür vorgesehenen Nut des Montageprofils aufgenommene winklige Verbindungselemente, miteinander verbunden, vorzugsweise verschraubt sind.

7. Rahmenstrukturelement nach einem der Ansprüche 1 bis 6,
**dadurch gekennzeichnet,**
**dass** das Ziermodul (4) und das Anschlagmodul (5) im eingebauten Zustand durch einen Bereich (2b) des Verbindungs- und Montageprofils (2) voneinander getrennt werden, der mit Bereichen (2d, 2e), die vorzugsweise an den der Wand zugewandten Oberflächen von Ziermodul (4) und/oder Anschlagmodul (5) anliegen, eine Struktur nach Art eines T-Trägers bildet.

8. Rahmenstrukturelement nach Anspruch 7,
**dadurch gekennzeichnet,**
**dass** die eine Struktur nach Art eines T-Trägers bildenden Bereiche des Verbindungs- und Montageprofils (2) gemeinsam mit weiteren wandöffnungsseitigen Bereichen (2c) und/oder des Anlageelementes (6) eine Struktur nach Art eines Doppel-T-Trägers bilden.

9. Rahmenstrukturelement nach Anspruch 8,
**dadurch gekennzeichnet,**
**dass** das türöffnungsseitige Teil (2c, 4) der Struktur nach Art eines Doppel-T-Trägers in der Tiefenrichtung (Z) der Tür eine geringere Ausdehnung aufweist als der wandseitige Teil (2d, 2e), vorzugsweise mindestens im Verhältnis 2 : 1.

10. Rahmenstrukturelement nach einem der Ansprüche 1 - 9,
**dadurch gekennzeichnet,**
**dass** das Verbindungs- und Montageprofil (2) als Hohlkammerprofil ausgeführt ist.

11. Verfahren zur Montage eines Rahmenstrukturelement, wobei zunächst ein Ziermodul (4) und ein Anschlagmodul (5) mit daran vorgesehenem Verbindungs- und Montageprofil (2) entsprechend der Maße der Türöffnung vorgefertigt und beim Einbau in der Türöffnung zu dem Rahmenstrukturelement zusammengesetzt werden.

12. Verfahren nach Anspruch 11
**dadurch gekennzeichnet,**
**dass** Ziermodul (4) und Anschlagmodul (5) mit daran vorgesehenem Verbindungs- und Montageprofil (2) beim Einbau in die Türöffnung aus entgegengesetzten Richtungen in die Türöffnung eingesetzt werden.

13. Verfahren nach Anspruch 11 oder 12,
**dadurch gekennzeichnet,**
**dass** das Ziermodul (4) beim Einbau in die Türöffnung in einen nutartigen Raum, der durch Bereiche (2b, 2c, 2e) des am Anschlagmodul (5) vorgesehenen Verbindungs- und Montageprofils (2) gebildet ist, eingeschoben wird.

14. Verfahren nach einem der Ansprüche 11 - 13,
**dadurch gekennzeichnet,**
**dass** das Anschlagmodul (5) mit daran vorgesehenem Verbindung- und Montageprofil (2), vorzugsweise im vormontierten Zustand, über Bereiche (2e) des Verbindungs- und Montageprofils (2) mit der Wand verbunden werden, die mit der Montage des Ziermoduls verblendet werden.

15. Verwendung eines Rahmenstrukturelements, insbesondere eines Rahmenstrukturelements nach einem der Ansprüche 1 bis 10, als Türrahmen, insbesondere zur Renovierung eingebauter Stahlzargen, wobei die eingebaute Stahlzarge durch das Rahmenstrukturelement verblendet wird.
